# EUROPÄISCHE PATENTSCHRIFT

(11) **EP 0 208 130 B1**
(45) Veröffentlichungstag und Bekanntmachung des Hinweises auf die Patenterteilung: **24.04.1991**
(21) Anmeldenummer: 86107502.6
(22) Anmeldetag: 03.06.1986
(51) Int. Cl.: A61G 7/05

(54) **Medizinische Unterlage zur Lagerung von Körperteilen**
Medical pad for supporting body parts
Alèse médicale pour supporter des parties du corps

(30) Priorität: 25.06.1985 DE 3522691
(43) Veröffentlichungstag der Anmeldung: 14.01.1987
(73) Patentinhaber: Schütt & Grundei Orthopädietechnik GmbH, D-23556 Lübeck (DE)
(72) Erfinder: Grundei, Hans, D-2400 Lübeck (DE); Möllers, Ulrich, D-2000 Hamburg-Poppenbüttel (DE)

(56) Entgegenhaltungen:
- WO-A-81/02384
- BE-A- 866 764
- DE-A- 3 209 868
- DE-A- 3 303 615
- DE-U- 8 514 440
- FR-A- 1 244 182

## Beschreibung

Die Erfindung betrifft eine medizinische Unterlage, bestehend aus einer starren oder im wesentlichen halbstarren Trägerplatte mit einer Vielzahl nahe beieinander vorgesehener Aufnahmen auf ihrer Oberseite und aus einer Vielzahl von wahlweise und lose eingesetzten, unterschiedlich hohen, nachgiebigen und im wesentlichen eine geschlossene Auflagefläche bildenden Einsteckelementen mit zapfenförmig in die Aufnahmen eingreifenden Einsteckabschnitten. Eine solche Unterlage ist beispielsweise aus der WO-A- 8102384 bekannt.

Eine medizinische Unterlage ist in dem DE-U-8514 440 beschrieben. Die im wesentlichen Würfelform aufweisenden Einsteckelemente bestehen aus Schaumstoff und haben abgeschrägte senkrechte Kanten sowie untere Zapfen, die im Verhältnis zu den übrigen Elementen einen relativ kleinen Durchmesser aufweisen und mit Preßsitz in der Trägerplatte stecken. Im eingesteckten Zustand weisen die Elemente einen kleinen Abstand voneinander auf. Diese Unterlage ist aufgrund der weichen Schaumstoff-Einsteckelemente nicht sehr haltbar und auch nicht besonders belastbar. Außerdem sind diese Elemente beim Einstecken und Umstecken umständlich und zeitaufwendig zu handhaben, da ihre Zapfen gegenüber den Löchern der sie aufnehmenden Grundplatte wegen des Preßsitzes ein Übermaß aufweisen. Die ebenfalls aus Schaumstoff bestehenden Zapfen brechen auch relativ leicht ab. Obwohl die Einsteckelemente im unbelasteten Zustand voneinander einen Abstand haben, sind die so gebildeten Zwischenräume im belasteten Zustand der Unterlage aufgrund der starken Zusammendrückbarkeit der Schaum-Einsteckelemente praktisch nicht mehr vorhanden, so daß eine Kühlung der zu stützenden Körperteile des Patienten wegen mangelnder Ventilierung von Luft zwischen den Elementen nicht gegeben ist.

Eine vergleichbare medizinische Unterlage ist in Form einer Liege in der DE-A-3 209 868 beschrieben. Diese Unterlage besteht aus einem fachwerkartigen Stützgerüst mit einer Vielzahl von Fächern und einer Vielzahl von aufblasbaren, etwa würfelförmigen Hohlkörpern, die in die Fächer einsteckbar sind. Auch diese Unterlage weist im wesentlichen die vorerwähnten Nachteile auf.

Schließlich ist in der BE-A-866 764 eine Unterlage beschrieben, die in einem Bett als Ersatz für eine Matratze verwendet wird und eine starre Grundplatte mit einer Vielzahl von vorstehenden, voneinander beabstandeten, stabförmigen und nachgiebigen Stützelementen umfaßt. Diese Stützelemente bestehen aus Zylindern, die fest mit der Grundplatte verbunden sind, aus Plungerkolben, die aus den Zylindern nach oben herausragen, und aus Wendelfedern in den Zylindern, die die Kolben ständig nach oben gedrückt halten. Solche Stützglieder sind aufwendig im Aufbau und bewirken aufgrund ihres großen Abstandes voneinander nur eine punktförmige und relativ starke Anlage am Körperteil des Patienten, so daß Durchblutungstörungen beim Patienten die Folge sind. Ohne zusätzliche flächenhafte Auflage, z.B. einer Decke, ist dieser Matratzenersatz praktisch nicht verwendbar, abgesehen davon, daß die Stützglieder nicht ausgetauscht werden können. Außerdem eignet sich diese Unterlage nicht als Sitzunterlage oder zur Abstützung von kleineren Körperteilen.

Die Aufgabe der Erfindung besteht in der Schaffung einer medizinischen Unterlage der einleitend angeführten Art, die es neben einer verbesserten Haltbarkeit und höheren Druckbelastbarkeit und der Möglichkeit, frei wählbare Bereiche der Stützfläche der Unterlage zur Erzielung einer vollständigen Druckentlastung an gewünschten Stellen des zu stützenden Körperteiles druckentlastend einstellen zu können, gestattet, daß ein Benutzer die Unterlage im Gebrauch als angenehm empfindet und daß die Einsteckelemente sicher in ihren Aufnahmen gehaltert und beim Austausch bzw. Umstecken leicht zu handhaben sind.

Die Lösung der Aufgabe geht von der einleitend angeführten Unterlage aus und kennzeichnet sich weiter dadurch, daß die Aufnahmen aus kegelstumpfförmigen Vertiefungen bestehen, daß die Einsteckelemente im wesentlichen aus zylindrischen Körpern bestehen, deren Einsteckabschnitt kegelstumpfförmig und deren Oberende ballig ausgebildet ist, und daß die vorstehenden zylindrischen Abschnitte der Einsteckelemente einander berühren oder fast berühren.

Die erfindungsgemäße medizinische Unterlage wird vom Patienten als angenehm empfunden, da die Einsteckelemente am Oberende ballig ausgebildet sind und da durch das wahlweise Einstecken unterschiedlich hoher Einsteckelemente und deren Ausgestaltung als zylindrische Körper eine gute Anpassung der Auflagefläche an das zu stützende Körperteil erzielt wird. Die Einsteckelemente sind desweiteren sehr stabil gelagert und dennoch leicht für einen Austausch bzw. für ein Umstecken zu handhaben. Weiterhin kann die Stützfläche der Unterlage so verändert werden, daß eine vollständige Druckentlastung in einem oder mehreren Bereichen des zu stützenden Körperteiles des Patienten erreicht wird, indem eine entsprechende Anzahl der Einsteckelemente aus dem Trägerteil entfernt wird. So entsteht sozusagen ein Loch in der Auflagefläche der Unterlage, und in den durch das Loch gebildeten Bereich der Unterlage wird diejenige Stelle des zu stützenden Körperteiles plaziert, die vollständig von irgendeiner Druckbelastung befreit sein muß, um den Heilungsvorgang zu fördern.

Weiterhin kann die stützende Fläche der Unterlage z.B. durch die unterschiedliche Länge der Einsteckelemente und durch einfaches und schnelles Umstecken der Elemente gut der Wölbung oder Rundung des auf der Unterlage aufliegenden Bereiches des zu stützenden Körperteiles angepaßt werden. Sowohl die Einsteckelemente als auch die Trägerplatte dafür bestehen aus dauerhaftem und höher druckbelastbarem Material, vorzugsweise aus Kunststoff, so daß die Unterlage bei relativ günstigen Herstellungskosten robust und stabil ist sowie eine lange Lebensdauer aufweist. die Unterlage kann vorteilhaft bei solchen Patienten angewendet werden,die z.B. durch Furunkel im Gesäßbereich an einem beschwerdefreien Sitzen gehindert sind.

In einer bevorzugten Ausführungsform der Einsteckelemente bestehen deren obere Endbereiche aus elastischem Material, während deren übriger Körper aus starrem Material besteht. Hierdurch wird erreicht, daß die Einsteckelemente einerseits eine hohe Druckbelastbarkeit aufweisen und andererseits dem Patienten ein besonders angenehmes Empfinden beim Belasten der Einsteckelemente bieten, so daß keinerlei zusätzliche Schmerzdruckstellen verursacht werden.

Die Erfindung ist nachstehend anhand eines in den anliegenden Zeichnungen dargestellten Ausführungsbeispieles näher erläutert. Es zeigen:
- Figur 1: Eine Aufsicht auf das Ausführungsbeispiel,
- Figur 2: einen teilweisen Schnitt nach der Linie II-II in Figur 1 in vergrößertem Maßstab,
- Figur 3: eine Aufsicht auf den linken unteren Eckbereich eines Trägerteiles des Ausführungsbeispieles in vergrößertem Maßstab.

In Figur 1 ist die medizinische Unterlage allgemein mit 1 bezeichnet und beispielsweise in Form einer Sitzunterlage ausgebildet. Es ist jedoch auch möglich, solche Unterlagen zur Stützung von Beinen oder Armen auszubilden.

Die Unterlage 1 besteht aus einem plattenartigen Trägerteil 2 mit einer Vielzahl von nahe beieinander angeordneten Aufnahmen 3 ( Figur 2 und 3 ) auf der Oberseite 4 des Trägerteiles und aus einer Vielzahl von in die Aufnahmen wahlweise und lose eingesetzten Einsteckelementen 5. Das Trägerteil 2 besteht aus einem starren oder im wesentlichen halbstarren Material, z.B. aus einem entsprechenden Kunststoff. Die Aufnahmen 3 in der Trägerplatte 2 bestehen aus kegelstumpfförmigen Vertiefungen, wie es die Figuren 2 und 3 zeigen. Ferner sind die Vertiefungen so nahe und gleichmäßig beieinander positioniert, daß sich die eingesetzten Elemente 5 einander berühren oder fast berühren, so daß die Einsteckelemente, d.h. deren Oberende, schon in diesem Zustand eine im wesentlichen geschlossene Auflage- oder Stützfläche 6 bilden.

Die Einsteckelemente 5 sind so ausgebildet, daß ihr Oberende auflagefreundlich geformt ist. Hierzu kann so vorgegangen werden, daß zumindest das Oberende 5a bzw. der obere Endabschnitt der Einsteckelemente 5 aus elastischem Material, z.B. aus Silikon oder Silikonkautschuk, besteht, wie es in Figur 2 bei dem linken Element 5 angedeutet ist. Durch diese Ausbildung wird sich das Oberende der Elemente 5 bei Druckbelastung verformen und eine solche Form annehmen, die sich der Oberflächenform des auf den Elementen 5 aufliegenden Bereiches des abgestützten Körperteiles des Patienten anpaßt, so daß der Patient keine besonderen Druckstellen verspürt und die Stützung seines zu behandelnden Körperteiles als dauerhaft angenehm empfindet. Dieser beabsichtigte Zweck kann noch dadurch verbessert werden, indem die Einsteckelemente 5 vollständig aus elastischem Material bestehen. In ihrem gegenüber den Vertiefungen 3 vorstehenden Längenabschnitt 5b sind die Einsteckelemente 5 im wesentlichen zylindrisch ausgebildet. Dadurch entsteht relativ viel Hohlraum zwischen den Elementen 5, obwohl sie sich in unbelastetem Zustand seitlich berühren oder fast berühren. Bei Belastung kann seitlich ausweichendes Material der Einsteckelemente in diese Hohlräume vordringen.

In weiterer Vebesserung des angenehmen Auflageempfindens für einen Körperteil des Patienten ist das Oberende 5a der Einsteckelemete 5 gem. Figur 2 zusätzlich ballig oder vergleichbar geformt ausgebildet.

In Anpassung an die kegelstumpfförmigen Aufnahmen 3 des Trägerteils 2 ist der Einsteckabschnitt 5 c der Einsteckelemente 5 ebenfalls kegelstumpfförmig ausgebildet, damit die Elemente einen sicheren Sitz in den Aufnahmen 3 haben.

Obwohl es mit gleichlangen, jedoch elastischen, d.h. im wesentlichen in der Länge nachgiebigen Einsteckelementen 5 möglich ist, daß sich die Elemente der jeweiligen Wölbung oder Rundung des zu stützenden Bereiches des Körperteiles des Patienten anpassen können, wird diese Fähigkeit der Einsteckelemente dadurch verbessert, daß die Elemente unterschiedliche Länge aufweisen, wie ohne weiteres klar und wie es aus Figur 2 ersichtlich ist.

Aus der vorstehenden Erläuterung des Aufbaues der medizinischen Unterlage ist hinreichend klar, daß sich die Stützfläche 6 der Unterlage in der Form des zu stützenden Bereiches eines Körperteiles eines Patienten anpassen kann bzw. den Oberflächenverlauf einnimmt, der durch Druckbelastung durch den genannten Bereich und Reaktion der Einsteckelemente 5 entsteht.

Figur 1 zeigt, daß in der Zone 7 der als Sitzunterlage dargestellten Unterlage 1 eine Anzahl von Einsteckelementen 5 fehlt, die durch einfaches Herausnehmen der lose in den Aufnahmen 3 steckenden Elemente entfernt worden sind. In dieser Zone wird demgemäß keinerlei Reaktionsdruck auf den im übrigen gestützten Bereich eines Körperteiles des Patienten ausgeübt, so daß diese Zone eine aus therapeutischen Gründen nicht zu belastende Stelle des genannten Bereiches aufnimmt. Diese Stelle ist dann keinerlei Druckbelastungen unterworfen. Weiterhin ist ohne weiteres klar, daß durch Umstecken der Einsteckelemente 5 neue Zonen 7 an gewünschter Stelle gebildet werden können und daß bisherige Zonen 7 wieder mit Einsteckelementen ausgefüllt werden können.

## Patentansprüche

1. Medizinische Unterlage, bestehend aus einer starren oder im wesentlichen halbstarren Trägerplatte (2) mit einer Vielzahl nahe beieinander vorgesehener Aufnahmen (3) auf ihrer Oberseite und aus einer Vielzahl von wahlweise und lose eingesetzten, unterschiedlich hohen, nachgiebigen und im wesentlichen eine geschlossene Auflagefläche bildenden Einsteckelementen (5) mit zapfenförmig in die Aufnahmen eingreifenden Einsteckabschnitten,
dadurch gekennzeichnet,
daß die Aufnahmen (3) aus kegelstumpfförmigen Vertiefungen bestehen,
daß die Einsteckelemente (5) im wesentlichen aus zylindrischen Körpern bestehen, deren Einsteckabschnitt (5c) kegelstumpfförmig und deren Oberende (5a) ballig ausgebildet ist,
und daß die vorstehenden zylindrischen Abschnitte (5b) einander berühren oder fast berühren.

2. Medizinische Unterlage nach Anspruch 1, dadurch gekennzeichnet, daß der obere Endbereich (5a) der Einsteckelemente (5) aus elastischem Material besteht, während deren übriger Körper aus starrem Material besteht.

## Revendications

1. Alèse médicale se composant d'une plaque porteuse rigide ou sensiblement semi-rigide (2), comportant sur son côté supérieur une pluralité d'éléments récepteurs (3) disposés l'un près de l'autre, et d'une pluralité d'éléments à enfoncer (5), disposés à volonté et de façon lâche, à hauteurs différentes formant une surface d'appui sensiblement fermée, comportant des parties à enfoncer pénétrant en forme de tenons dans les éléments récepteurs;
caractérisée
en ce que les éléments récepteurs (3) sont constitués par des évidements tronconiques,
en ce que les éléments à enfoncer (5) sont essentiellement constitués par des corps cylindriques dont la partie à enfoncer (5c) est tronconique et dont l'extrémité supérieure (5a) est sphérique,
et en ce que les parties cylindriques en saillie (5b) sont en contact, ou presque en contact, entre elles.

2. Alèse médicale selon la revendication 1, caractérisée en ce que la zone d'extrémité supérieure (5a) des éléments à enfoncer (5) est en matière élastique alors que le reste de leur corps de ces éléments est en matière rigide.

## Claims

1. A medical support pad consisting of a rigid or substantially semi-rigid carrier board (2) with a plurality of reception holes (3) set close to one another on its upper side and a plurality of selectively and loosely fitted resilient insert elements (5) of different heights, essentially forming a closed supporting surface and having insert portions engaging peg-like in said reception holes, characterised in that the reception holes (3) consist of frustoconical depressions, that the insert elements (5) consist essentially of cylindrical bodies the insert portions (5c) of which are frustoconical and the upper ends (5a) of which are convexly formed and in that the protruding cylindrical portions (5b) are in contact or almost in contact with each other.

2. A medical support pad according to claim 1, characterised in that the upper end portions (5a) of the insert elements (5) consist of elastic material, whereas their remaining elements consist of rigid material.
